# EUROPÄISCHE PATENTSCHRIFT

(11) **EP 2 329 067 B1**
(45) Veröffentlichungstag und Bekanntmachung des Hinweises auf die Patenterteilung: **16.10.2013**
(21) Anmeldenummer: 09780230.0
(22) Anmeldetag: 07.07.2009
(51) Int. Cl.: D01H 13/16, D01H 13/18, D02G 3/36

(54) **ÜBERWACHUNGSVERFAHREN UND -VORRICHTUNG ZUR VERWENDUNG IN DER HERSTELLUNG VON COREGARN**
MONITORING METHOD AND DEVICE FOR USE IN THE MANUFACTURE OF CORE YARN
PROCÉDÉ ET DISPOSITIF DE SURVEILLANCE DESTINÉS À LA FABRICATION DE FIL À ÂME

(30) Priorität: 17.07.2008 CH 11112008; 31.03.2009 CH 5212009
(43) Veröffentlichungstag der Anmeldung: 08.06.2011
(73) Patentinhaber: Amsler Tex AG, 8904 Aesch ZH (CH)
(72) Erfinder: WULLSCHLEGER, Hans, CH-8055 Zürich (CH); HILBER, Markus, CH-9500 Wil (CH)
(74) Vertreter: Rentsch Partner AG
(86) Internationale Anmeldenummer: PCT/EP2009/058569
(87) Internationale Veröffentlichungsnummer: WO 2010/006955

(56) Entgegenhaltungen:
- DE-A1- 2 924 212
- FR-A- 2 668 175
- US-A- 539 869
- US-A- 2 047 547
- US-A- 2 153 436
- US-A- 5 758 482

## Beschreibung

Die vorliegende Erfindung liegt auf dem Gebiet der Verfahren und Vorrichtungen zur Herstellung von Coregarn.

Aus dem Stand der Technik sind Vorrichtungen und Verfahren zum Herstellen von Coregarnen seit längerem bekannt. Bei einem Coregarn (Kerngarn) handelt es sich um ein Garn, das aus einem Filament (Seele) und einem darum gewickelten Fasermantel besteht. Die Seele besteht meist aus Elastomer, welches dem Garn Elastizität verleiht.

Von der Anmelderin sind seit längerem spezialisierte Vorrichtungen auf dem Markt, bei denen seitlich neben, respektive oberhalb eines Streckwerks einer Ringspinnmaschine eine oder mehrere Zuführeinrichtungen angeordnet sind, mittels denen vor der Ablieferwalze des Streckwerks ein Filament dem Spinnprozess zugeführt wird. Im Spinnprozess wird das Filament mit den durch das Streckwerk verstreckten Fasern einer Faserlunte versponnen, so dass es später die Seele des Coregarns bildet.

DE19501163 der Zinser Textilmaschinen GmbH wurde 1996 publiziert und befasst sich mit einem Streckwerk für Spinnmaschinen mit einer Leiteinrichtung zum Zuführen eines Kernfadens zu einer im Streckwerk seitlich changierten Faserlunte. Die Vorrichtung will vermeiden, dass die Position der Faserlunte im Hauptverzugsfeld infolge der Lenkbewegung, mit der die Faserlunte der Changierschiene folgt, nicht mit der jeweiligen Stellung der Changierschiene übereinstimmt, so dass der Kernfaden nicht in der vorgesehenen Position der Faserlunte zugeführt wird.

DE19815054 der Zinser Textilmaschinen GmbH wurde 1999 publiziert und betrifft ein Verfahren zum Herstellen von Coregarn, bei dem einer in einem Streckwerk verfeinerten Faserlunte, bevor sie durch Verdrehen verfestigt wird, ein Kernfaden zugeführt wird, der in Mantelfasern eingebettet wird. Die Erfindung betrifft ferner eine Spinnmaschine zum Herstellen von Coregarn mit einem Streckwerk, das mindestens eine Faserlunte abliefert, mit einer Einrichtung zum Zuführen von einem Kernfaden und mit einer Einrichtung zum Drehen und Aufwinden des Coregarnes. Die Aufgabe besteht darin, das Einbetten des Kernfadens in die Mantelfasern zu verbessern.

DE102006018073A der Spindelfabrik Suessen GMBH und der Rieter Maschinenfabrik AG wurde 2007 publiziert und offenbart eine Zuführrolle für einen Kernfaden zur Herstellung eines Coregarnes, die mit einer Laufrille für den Kernfaden versehen ist. Die Zuführrolle kann insbesondere für stapelfasernverarbeitende Streckwerke von Textilmaschinen eingesetzt werden. Die Laufrille für den Kernfaden weist Führungsflächen auf, die in einem Rillengrund münden. Der Rillengrund dient zur klemmfreien Positionierung des Kernfadens in axialer Richtung der Zuführrolle. Die Führungsflächen der Laufrille sind an wenigstens zwei zusammensteckbaren Einzelteilen der Zuführrolle angebracht.

EP1561845 der Rieter Maschinenfabrik AG wurde 2006 publiziert und befasst sich mit einer Vorrichtung zur Herstellung von Effektgarn. Die Aufgabe besteht sehr allgemein darin, den Herstellungsprozess von Coregarn zu verbessern und zu beschleunigen. Die Vorrichtung sieht vor, dass ein Core-Faden (Filament) vor der Vereinigung mit den Fasern einer Faserlunte auf Bruch überwacht wird, so dass schnell erkannt wird, ob ein Corefaden gebrochen ist. Die Überwachung wird nicht genauer spezifiziert und soll auf beliebige Art und Weise erfolgen können. Erwähnt sind eine mechanische Überwachung, welche das Vorhandensein des Vorfadens ertastet, optische Einrichtungen, welche den Corefaden betrachten oder auch kapazitive oder induktive Überwachungen. Ebenfalls soll die Vorrichtung sich zur Überprüfung eignen, ob ein Corefaden gewissen Vorgaben entspricht. In einem Ausführungsbeispiel ist dem Corefaden eine Rolle zugeordnet, welche mit dem Corefaden dreht. Entsprechende Vorrichtungen sind von der Anmelderin seit längerem bekannt.

FR 2 668 175 von der Michael Meyer SA wurde 1992 publiziert und zeigt eine Vorrichtung zum Unterbrechen eines Spinnvorganges. Die Vorrichtung ist mit Bezug auf die Faserbewegung hinter einem Streckwerk angeordnet.

US 2 047 547 von William Collins wurde 1936 publiziert und zeigt eine Trennvorrichtung für mehrere Fasern. Sobald eine Faser ausfällt unterbricht die Trennvorrichtung die Zufuhr der anderen Fasern.

US 5 758 482 von Hoover et al. wurde 1998 publiziert und zeigt eine Vorrichtung, welche beim Abreissen eines Garns, welches aus einer Faserlunte gesponnen wird, die weitere Zufuhr der Faserlunte unterbricht.

DE 29 24 212 von der Zinser Textilmaschinen GmbH wurde 1980 publiziert und beschreibt eine Textilmaschine mit einem vergleichsweise komplizierten Aufbau zur Überwachung des eines aus einer Faserlunte gesponnen Garns. Sobald das Garn abreisst wir die Zufuhr der Faserlunte vor dem Streckwerk unterbrochen und über ein Hebelsystem eine Absaugvorrichtung aktiviert.

US 2 153 436 von R. C. Scholz wurde 1939 publiziert und zeigt eine Fasertrennvorrichtung für mehrere Einzelfasern. Die Trennvorrichtung weist mehrere Messer auf, welche in Abhängigkeit des Vorhandenseins einer ersten Faser auf eine zweite Faser wirken.

Die Aufgabe der Erfindung besteht darin, eine Vorrichtung zur Überwachung eines Prozesses zur Herstellung eines Coregarns zu zeigen.

Zur Herstellung von Coregarnen werden in der Regel modifizierte Ringspinnmaschinen verwendet, bei denen im Bereich der Ablieferwalzen der Streckwerke ein zusätzliches Filament zugeführt wird, das gemeinsam mit den durch das Streckwerk zugeführten Fasern versponnen wird. Jede Spinnstelle ist zu diesem Zweck mit einer entsprechenden Zuführeinrichtung ausgestattet. Ein Problem besteht dabei darin, den Spinnprozess bei einem Bruch des zugeführten Filaments rechtzeitig zu stoppen.

Die aus dem Stand der Technik bekannten Vorrichtungen zum Herstellen von Coregarn weisen den Nachteil auf, dass bei einem Bruch des Filaments der Spinnprozess in der Regel nicht sofort unterbrochen wird, sondern unter Umständen ungestört weiter läuft. Dies kann zur Folge haben, dass viel Ausschuss produziert wird, da nicht auf Anhieb erkannt wird, dass im Garn kein Filament vorhanden ist. Die Qualitätskontrolle stellt ebenfalls ein Problem dar, da in der Regel einem Garn von aussen nicht angesehen wird, ob innen liegend ein Filament angeordnet ist.

Von der Anmelderin dieser Erfindung selber sind schon seit längerem Vorrichtungen bekannt, die über einen elektrischen Sensor die Bewegung des über eine spezielle Rolle geführten Filaments anhand der Drehung der Rolle überwachen und so rückmelden, falls ein Problem mit einer Spinnstelle auftritt. Diese Vorrichtungen haben sich vom Prinzip her in der Praxis bewährt.

Eine Ausführungsform der Erfindung offenbart ein weiteres Verfahren zur Überwachung des Herstellungsprozesses eines Coregarns, respektive das Anzeigen eines gebrochenen Filaments. Ebenfalls wird eine Fadenüberwachungs- und Trennvorrichtung (fortan Überwachungsvorrichtung) zur Durchführung des Verfahrens offenbart.

Ein Filament, das nach dem Spinnprozess die Seele des Coregarns bildet, wird beim Spinnen (Normalbetrieb) unter einer gewissen, an die Dimensionen des Filaments angepassten Spannung an einer Umlenkrolle der Überwachungsvorrichtung vorbeigeführt, welche dadurch gegen die Kraft einer Feder und/oder die Schwerkraft in eine erste (angehobene) Position gebracht wird und so eine Trennvorrichtung offen hält. Je nach Anwendungsgebiet kann anstelle einer Umlenkrolle eines oder mehrere andere Umlenkelemente, z.B. in Form von Ösen, usw. verwendet werden. Dabei ist zu beachten, dass das Ansprechverhalten nicht negativ beeinflusst wird. Die Umlenkrolle ist über eine mechanische Verbindung mit einem normalerweise im Einlaufbereich des Streckwerkes angeordneten Trennmechanismus wirkverbunden, der dort auf die Zufuhr der Faserlunte wirkt und diese bei Bedarf unterbricht. Bei einem Bruch oder einem markanten Absinken der Spannung im Filament wird die Umlenkrolle, z.B. aufgrund der Schwerkraft und/oder der Kraft einer Feder in eine zweite Position gebracht, wodurch der Trennmechanismus auf die Faserlunte zu wirken beginnt und deren Zufuhr in die entsprechende Spinnstelle dadurch ebenfalls unterbrochen wird, so dass der Spinnprozess an der betroffenen Spinnstelle zum Erliegen kommt. Beim Trennmechanismus kann es sich um eine Klinge handeln, die selbstsperrend angeordnet ist, so dass die Fasern der Faserlunte mit einer minimalen äusseren Krafteinwirkung infolge der Förderwirkung des Streckwerkes getrennt werden. Alternativ oder ergänzend können mit einem selbsthemmend/selbstbremsenden Mechanismus versehene einzelne Rollen oder Rollenpaare verwendet werden, die bei Bedarf auf die Faserlunte einwirken und deren Zufuhr unterbinden. Z.B. besteht die Möglichkeit eine auf eine Rolle oder ein Rollenpaar wirkende Sperrklinke zu verwenden, die im Normalbetrieb, aufgrund einer Wirkverbindung mit einer Umlenkrolle des Filaments nicht einrastet. Sobald das Filament nicht mehr genügend gespannt ist oder reisst, rastet die Sperrklinke ein und blockiert so die wirkverbundene Rolle oder das Rollenpaar, so dass die weitere Zufuhr der Faserlunte gestoppt wird. Zur Erhöhung der Traktion können die Rollen aktiv gegeneinander gepresst werden. Ebenfalls besteht die Möglichkeit die Rollen mit einer geriffelten und/oder gummierten Oberfläche zu versehen. Eine weitere Möglichkeit besteht darin, zwei Rollen zu verwenden, die exzentrisch ausgestaltet sind.

In einer Ausführungsform ist die Umlenkrolle über eine Wippe mit dem Trennmechanismus wirkverbunden. Der Mechanismus ist dabei so austariert, dass die Betriebsspannung des Filaments ausreicht, um den Trennmechanismus in die erste Position zu bringen. Der Trennmechanismus besteht aus einer selbstsperrenden Klinge, die um eine Achse drehbar angeordnet ist und von schräg oben gegen den Strom der Fasern auf diese einwirkt. Ausgleichsgewichte oder andere Tariermittel dienen zum Einstellen der notwendigen Abhebekraft, um die Klinge in Offenstellung zu halten. Bei Bedarf kann die Länge des Hebelarmes eingestellt werden. Nach unterschreiten eines definierten Lastniveaus bewirkt der Trennmechanismus eine Unterbindung der weiteren Faserzufuhr. Bei gewissen Ausführungsformen kann ein vorgespannter Mechanismus vorgesehen werden, der bei einem Abfall der Betriebsspannung des Filaments unter einem definierten Lastniveau ausgelöst wird.

Damit neben der Herstellung von Coregarn auch normales Garn ohne innen liegendes Filament auf einer Ringspinnmaschine hergestellt werden kann, besteht die Möglichkeit, die Überwachungsvorrichtung mit einer Sperrvorrichtung zu versehen, mittels der die Trennvorrichtung in geöffneter Stellung gehalten werden kann. Eine Möglichkeit besteht darin, ein Rastelement oder ein Riegel vorzusehen, das bei Bedarf eingeschoben oder umgelegt werden kann, um die Bewegung der Klinge in geöffneter Position zu sperren.

Die Vorrichtung eignet sich nicht nur für die Verwendung auf Ringspinnmaschinen, sondern auch auf anderen zur Herstellung von Coregarn geeigneten Spinnmaschinen.

Vorteile der Erfindung bestehen darin, dass sie einen sehr einfachen, bei Bedarf rein mechanischen Aufbau aufweist, kostengünstig herzustellen und gegen Umwelteinflüsse vergleichsweise unempfindlich ist und daher unter praktisch allen Umweltbedingungen betrieben werden kann. Ein weiterer Vorteil besteht darin, dass die Erfindung bei schon existierenden Spinnvorrichtungen zur Herstellung von Coregarn nachgerüstet werden kann. Entsprechende Sets können in Form von Nachrüstsätzen (Kit) angeboten werden.

Eine Ausführungsform der Erfindung betrifft eine Überwachungsvorrichtung zur Herstellung von Coregarn. Die Überwachungsvorrichtung weist eine vordere Umlenkrolle zum Umlenken eines Filaments auf, die in der Regel oberhalb der Ablieferwalzen eines Streckwerkes angeordnet ist und der präzisen Zuführung des Filaments zu einem Spinnprozess dient.

Im Einlaufbereich des Streckwerks ist eine Trennvorrichtung angeordnet die eine hintere Umlenkrolle zum Umlenken des Filaments aufweist Die Trennvorrichtung dient zum Unterbinden des Zuflusses von Fasern in das Streckwerk in Abhängigkeit des Spannungsniveaus des Filaments und/oder der Präsenz des Filaments. Die vordere Umlenkrolle und die Trennvorrichtung können an einer Changierschiene der Spinnvorrichtung befestigt sein, so dass sie während dem Spinnprozess seitlich auslenkend hin und her bewegt werden. Die hintere Umlenkrolle ist mit Vorteil schräg oberhalb des Streckwerks angeordnet. Andere Ausgestaltungen mit nur einer Umlenkrolle sind möglich. In einer Ausführungsform weist die Trennvorrichtung eine hintere Umlenkrolle auf, die mit einer Klinge wirkverbunden ist, die zum Unterbrechen des Faserzuflusses dient. In einer Ausführungsform sind die hintere Umlenkrolle und die Klinge über eine um eine Achse drehbar angeordnete Wippe wirkverbunden. Bei Bedarf kann die Länge des Hebelarmes verstellbar ausgestaltet sein. Die beweglichen Teile sind mit Vorteil so austariert, dass die Kräfte auf das Filament unter einem kritischen Niveau bleiben. Die Klinge ist mit Bezug auf die zugeführten Fasern mit Vorteil selbsthemmend angeordnet, so dass die Fasern infolge ihrer Bewegung die Klinge bei einer Berührung unterstützend in den Faserstrom ziehen. Dadurch sind nur minimale äussere Kräfte notwendig um den Faserstrom zu unterbinden. Eine weitere Ausführungsform einer Trennvorrichtung beinhaltet eine Sperrklinke die auf eine Rolle oder ein Rollenpaar wirkt. Die Sperrklinke ist mit der Führung des Filaments, z.B. einer Umlenkrolle oder Umlenköse, wirkverbunden und rastet unter normalen Betriebsbedingungen, wenn das Filament vorhanden und ausreichend gespannt ist, nicht ein. Sobald das Filament reisst oder nicht mehr ausreichend gespannt ist, rastet die Sperrklinke ein und unterbindet die weitere Faserzufuhr zum Streckwerk, so dass der Spinnprozess zum erliegen kommt. Die Trennvorrichtung kann mit einem Einlaufkanal ausgerüstet sein, der in Faserlaufrichtung gesehen vor der Klinge angeordnet ist. Bei Bedarf kann die Trennvorrichtung einen Kondensator aufweisen, der zur Zuführung der Fasern an ein Streckwerk dient Bei Bedarf kann die Trennvorrichtung Sensoren aufweisen, welche die Stellung der Klinge, die Rotationsgeschwindigkeit der hinteren Umlenkrolle und/oder das durch den Kondensator durchfliessende Faservolumen erfassen. Die hintere und/oder die vordere Umlenkrolle können mit einer optischen Markierung versehen sein, welche die Drehung der Umlenkrolle visuell anzeigen. Bei Bedarf können die hintere und/oder die vordere Umlenkrolle senkrecht zur Förderrichtung des Garns (in axialer Richtung) verstellbar angeordnet sein, damit die Vorrichtung präzise einstellbar ist und sich damit auch für die Verarbeitung besonders dünner Garne eignet. Insbesondere die vordere Umlenkrolle kann so ausgestaltet sein, dass sie während dem Betrieb in ihrer Position verstellbar ist.

Bei Bedarf kann die erfindungsgemässe Vorrichtung in Form eines Kits zum Nachrüsten einer bestehenden Spinnvorrichtung bereit gestellt werden. Der Kit beinhaltet mindestens eine der beschriebenen Trennvorrichtung, die so ausgestaltet ist, dass sie mit einer bestehenden Spinnvorrichtung kompatibel ist. Der Kit enthält je nach Bedarf eine vordere Umlenkrolle die zum Zuführen eines Filaments zu einem Spinnprozess im Auslieferbereich eines Streckwerks dient. Ebenfalls kann einen Halterung enthalten sein mittels der die vordere Umlenkrolle oberhalb des Ablieferbereichs, bei Bedarf verstellbar, positioniert werden kann.

Ein Verfahren zur Überwachung eines Herstellungsprozesses von Coregarn weist vereinfacht dargestellt folgende Verfahrensschritte auf: a. Bereitstellen einer Trennvorrichtung die im Einlaufbereich eines Streckwerkes einer Spinnmaschine angeordnet ist und über eine hintere Umlenkrolle verfügt, welche mit einer Klinge wirkverbunden ist, die zum Unterbrechen der Zufuhr einer Faserlunte zum Streckwerk geeignet ist; b. Umlenken eines Filaments, das später die Seele eines Coregarns bildet, über die erste hintere Umlenkrolle, wobei die Vorspanndung des Filaments oberhalb eines definierten Spannungsniveaus gehalten wird, derart, dass die hintere Umlenkrolle infolge des Spannungsniveaus ausgelenkt und dadurch die wirkverbundene Klinge in eine Offenstellung gebracht wird; c. Verspinnen der durch das Streckwerk verstreckten Fasern mit dem Filament zu einem Coregarn indem das Filament im Bereich der Ablieferzylinder des Streckwerks den Fasern aus dem Streckwerk zugeführt und die Fasern und das Filament anschliessend zu einem Garn verdreht werden.

Anhand von Figuren, welche lediglich Ausführungsbeispiele darstellen, wird die Erfindung im Folgenden näher erläutert. Es zeigen
- Fig. 1: eine Überwachungsvorrichtung von schräg vorne und oben;
- Fig. 2: die Überwachungsvorrichtung von schräg hinten und oben;
- Fig. 3: die Überwachungsvorrichtung in Produktionsstellung;
- Fig. 4: die Überwachungsvorrichtung gemäss Figur 3 in Trennstellung;
- Fig. 5: die Überwachungsvorrichtung von schräg hinten mit angehobener Umlenkrolle;
- Fig. 6: den Aufbau einer Trennvorrichtung;
- Fig. 7: eine zweite Ausführungsform von schräg hinten;
- Fig. 8: die zweite Ausführungsform von schräg vorne;
- Fig. 9: eine dritte Ausführungsform montiert auf einem Streckwerk.

**Figur 1** zeigt zwei identische Überwachungsvorrichtungen 1, 2, welche zu beiden Seiten eines Streckwerks 3 einer nicht näher dargestellten Spinnmaschine angebaut sind. Jede Überwachungsvorrichtung 1, 2 bedient eine Spinnstelle. Beim Streckwerk 3 handelt es sich um eine aus dem Stand der Technik hinlänglich bekannte Vorrichtung, die an dieser Stelle nicht mehr im Detail erläutert wird. **Figur 2** zeigt die Überwachungsvorrichtungen 1, 2 und das Streckwerk 3 gemäss **Figur 1** von schräg hinten und oben. **Figur 3** zeigt die Überwachungsvorrichtung 1 von der Seite bei der Herstellung eines Coregarns 4 (Produktions-, resp. Spinnstellung). **Figur 4** zeigt die Überwachungsvorrichtung 1 in Sperrstellung. **Figur 5** zeigt die selbe Vorrichtung mit nach oben geklappten vorderen Umlenkrollen 5 und **Figur 6** zeigt die Bestandteile einer Trennvorrichtung 8 die Teil einer Überwachungsvorrichtung 1, 2 ist. In den einzelnen Figuren werden in der Regel für die selben Bestandteile/Bereiche die gleichen Bezugszeichen verwendet.

Das in **Figur 1** gezeigte Streckwerk 3 dient zur Aufbereitung und Zulieferung von Fasern 6 an zwei Spinnstellen (nicht näher dargestellt). Die Fasern 6 werden in Form einer Faserlunte 6 dem Streckwerk 3 zugeführt. Das Streckwerk 3 weist pro Spinnstelle ein Paar von Ablieferwalzen 7 auf, die zur Abgabe der durch das Streckwerk 3 verstreckten und aufbereiteten Fasern 6 an die jeweilige Spinnstelle dienen. Der Faserverlauf ist in **Figur 1** mittels den Pfeilen P1, P2 schematisch dargestellt.

Die Überwachungsvorrichtung 1 weist in der gezeigten Ausführungsform eine vordere Umlenkrolle 5 auf, welche während dem Spinnbetrieb (von der Seite betrachtet) oberhalb und leicht schräg vor der Ablieferzylinder 7 angeordnet ist. Je nach Ausführungsform ist die vordere Umlenkrolle 5 optional und kann bei Bedarf vermieden, oder durch ein anderes Umlenkmittel, z.B. eine Umlenköse (nicht näher dargestellt) ersetzt werden. Die Überwachungsvorrichtung 1 weist ferner eine Trennvorrichtung 8 auf, welche, in der gezeigten Ausführungsform, eine an einem Halterahmen 9 befestigte Wippe 10 umfasst, die an ihren hinteren freien Ende eine hintere Umlenkrolle 11 trägt. Am vorderen Ende weist die Wippe 10 eine nach schräg hinten gerichtete Klinge 12 auf. Je nach Ausführungsform und Spinnmaschine können die hintere Umlenkrolle 11 und die Klinge 12 auch indirekt wirkverbunden werden. Die Wippe 10 ist in einem Lager 13 um Drehachse 14 in einem gewissen Bereich drehfrei gelagert. Die Achse 14 ist in der gezeigten Ausführungsform in y-Richtung ausgerichtet, kann aber je nach angestrebter Kinematik bei Bedarf auch einen anderen Winkel/Ausrichtung aufweisen.

Im Produktionsbetrieb wird ein Filament 15 - schematisch durch Pfeil P7 (vgl. **Figur 3**) dargestellt - zugeführt und zuerst über die hintere Umlenkrolle 11 und dann über die vordere Umlenkrolle 5 umgelenkt, bevor es über die Ablieferzylinder 7 dem Spinnprozess zugeführt wird. Je nach Ausgestaltung und angestrebtem Ziel kann das Filament auch nach den Ablieferwalzen zugeführt werden. Bei Bedarf kann auch mehr als ein Filament 15 pro Spinnstelle zugeführt werden. Die Überwachungsvorrichtung 1 kann zu diesem Zweck mit mehr als einer Trennvorrichtung 8 ausgestattet sein. Alternativ oder in Ergänzung kann eine Trennvorrichtung 8 mit mehr als einer Klinge 12 ausgestattet sein.

Das Filament 15 wird bei der Herstellung auf oder oberhalb eines definierten Spannungsniveaus gehalten, das ausreicht, um die Wippe 10, die hintere Umlenkrolle 11 und die Klinge 12 anzuheben - schematisch durch die Pfeile P4 und P5 dargestellt - und in einer Offenstellung zu halten (vgl. u.a. Figuren 1), so dass die Fasern der Faserlunte 6, wie durch Pfeil P1 angedeutet, ungehindert in das Streckwerk 3 einlaufen können. Die Trennvorrichtung 8 ist in der gezeigten Ausführungsform hinter dem Streckwerk 3 im Einlaufbereich desselben angeordnet. Je nach Spinnvorrichtung kann die Positionierung angepasst werden.

**Figur 4** zeigt die Überwachungsvorrichtung 1 in Sperrstellung. Bei nicht vorhandenem Filament bewegen sich die Wippe 10 und die Klinge 12 in Verriegelungsstellung - schematisch dargestellt durch Pfeile P8 und P9 . Dabei wird die Klinge 12 gegen die untere Fläche des Halterahmens 9 gepresst, so dass die Zufuhr der Fasern 6 zum Streckwerk 3 unterbunden wird. Dadurch wird verhindert, dass der Spinnprozess bei nicht vorhandenem Filament weitergeführt werden kann.

Der Aufbau einer Trennvorrichtung 8 ist in **Figur 6** dargestellt. Die Trennvorrichtung 8 weist einen Halterahmen 9 auf, an dem über ein Lager 13 eine um eine Drehachse 14 drehbare Wippe 10 angeordnet ist. Am hinteren Ende der Wippe 10 ist eine hintere Umlenkrolle 11 drehbar befestigt. Am gegenüberliegenden Ende ist die Wippe 10 mit einer Klinge 12 wirkverbunden, die hier nach schräg hinten angeordnet ist. Eine Abdeckung 17 mit einem Faserführungskanal 18 kann von hinten auf die Achse 13 und den Halterahmen 9 aufgeschnappt werden. Die Abdeckung 17 ist mit einem Gewicht 19 beschwert, welches im Normalbetrieb die Abdeckung in einer unteren Position hält. Alternativ oder in Ergänzung kann auch ein Rastelement eingesetzt werden, welches die Position hält. Zum Einlegen der Faserlunte 6 (vgl. **Figuren 1** und **3**), kann die Abdeckung 17 um die Drehachse 14 nach oben geklappt werden. Der Faserführungskanal 18 verhindert, dass die Fasern unkontrolliert in die Trennvorrichtung 8 einlaufen können. Im Bereich, wo die Fasern die Trennvorrichtung 8 verlassen, ist ein Kondensator 16 angeordnet, der dafür sorgt, dass die Fasern gerichtet in das Streckwerk 3 (vgl. **Figuren 1** und **3****)** einlaufen. Der Halterahmen 9 weist Befestigungsmittel 19 auf, mittels denen die Trennvorrichtung 8 gemeinsam mit der vorderen Umlenkrolle 5 an einer bestehenden Changierschiene 20 (vgl. **Figuren 1** bis **5**) einer Spinnmaschine befestigt werden kann. Die Bestandteile der Trennvorrichtung 8 können kostengünstig durch Spritzgiessen von Kunststoff hergestellt werden. Eine andere Möglichkeit besteht darin, die Bestandteile aus Blech zu formen. In den **Figuren 3** und **4** ist zu erkennen, wie der Kondensator 16 in der gezeigten Ausführungsform zwischen die Rollen des Streckwerkes 3 einmündet.

Die Überwachungsvorrichtung 1 funktioniert vereinfacht dargestellt und wie u. a. in den **Figuren 3** und **4** gezeigt, wie folgt: das Filament 15 wird über die hintere und die vordere Umlenkrolle 11, 5 und über die Ablieferwalzen 7 des Streckwerkes 3 einem Spinnprozess zugeführt. Indem das Filament 15 beim Spinnprozess auf oder über einem definierten Spannungsniveau gehalten wird, wird die hintere Umlenkrolle 11, die sich in der gezeigten Darstellung in etwa über dem Einlauf des Streckwerkes 3 befindet, angehoben. Gleichzeitig wird die über die Wippe 10 mit der hinteren Umlenkrolle 11 wirkverbundene Klinge 14 geöffnet, so dass die Fasern 6 ungehindert zwischen dem Halterahmen 9 und der Klinge 14 passieren und durch den Kondensator 10 in das Streckwerk 3 einlaufen können. Die geöffnete Position wird durch einen mechanischen Anschlag definiert, der hier durch eine Kante des Halterahmens 9 gegeben ist. Sobald das Spannungsniveau des Filaments unter ein gewisses Niveau abfällt oder das Filament komplett reisst, schnellt die Wippe 10 und mit ihr die Klinge 14 nach unten und unterbinden die Zufuhr der Fasern 6 zum Streckwerk 3. Dadurch kommt der Spinnprozess an der betroffenen Spinnstelle zum Erliegen. Da die Klinge 14 nach hinten, gegen den Strom der Fasern 6 gerichtet ist, wird ihre Wirkung durch die Bewegung der Fasern 6 unterstützt, so dass nur eine vergleichsweise geringe Initialkraft notwendig ist, um die Zufuhr der Fasern 6 zu unterbrechen. Die beweglichen Teile 10, 11, 14 der Trennvorrichtung 8 sind mit Vorteil bezüglich der Achse 14 so austariert, dass die zum Anheben der beweglichen Teile notwendige Kraft, welche durch das Filament 15 aufgebracht wird, keine negative Beanspruchung zur Folge hat. Um den Spinnprozess wieder in Gang zu bringen, kann die Wippe 10 (je nach Ausführungsform) zusammen mit der Klinge 14 und der Umlenkrolle 11 um die Achse 14 nach oben geklappt werden, so dass die Fasern der Faserlunte 6 erneut dem Streckwerk 3 zugeführt werden können.

**Figur 5** zeigt die Überwachungsvorrichtung 1 und das Streckwerk 3 von schräg hinten. Wie hier besonders gut zu erkennen ist, sind die vorderen Umlenkrollen 5 an um eine Schwenkachse 23 nach oben schwenkbaren Armen 21 angeordnet. Die Arme 21 sind an einer gemeinsamen Armhalterung 22 befestigt, die ebenfalls an der Changierschiene 20 angebracht ist, so dass die Arme 21 gemeinsam mit den Trennvorrichtungen 8 während dem Spinnprozess durch die Changierschiene 20 kontrolliert seitlich hin und her bewegt werden. Bei Bedarf kann die Armhalterung 22 und/oder die Arme 21 und/oder die vorderen Umlenkrollen 5 weitere, elektronische oder mechanische Sensoren aufweisen, die zur Überwachung des Prozesses dienen. Ebenfalls kann die Trennvorrichtung 8 mit Sensoren ausgestattet sein, die z.B. Aufschluss über die Spannung des Filaments 15, der Position der Wippe 10, respektive der Klinge 14, der Rotationsgeschwindigkeit der hinteren Umlenkrolle 11 oder des Volumens der durch den Kondensator 16 durchfliessenden Fasern 6 geben.

In der gezeigten Ausführungsform weisen die vorderen Umlenkrollen 5 optische Kennzeichen in Form eines sternförmigen Musters 24 auf, welche im Spinnbetrieb die Drehung der Umlenkrollen anzeigt, so dass einfach erkannt werden kann, falls mit einer Spinnstelle ein Problem auftritt.

Die **Figuren 7** und **8** zeigen eine weitere Ausführungsform einer Trennvorrichtung 8 für eine Überwachungsvorrichtung der beschriebenen Art von schräg hinten (**Figur 7**) und schräg vorne (**Figur 8**). Die Trennvorrichtung 8 weist im wesentlichen den selben Aufbau und die selben Funktionsweise auf, wie die in den Figuren 1 bis 6 gezeigten Ausführungsformen, so dass für das Verständnis der Funktionsweise auf die Beschreibung dieser Figuren verwiesen wird. Die Trennvorrichtung 8 weist eine an einem Halterahmen 9 befestigte Wippe 10 auf, die an ihren hinteren freien Ende eine durch einen Drahtbügel 25 gehaltene hintere Umlenkrolle 11 trägt.

Der Halterahmen 9 ist in der gezeigten Ausführungsform aus Metallblech geformt und weist eine verwindungssteife Konstruktion auf, welche den beim Abtrennen der Faserlunte (nicht dargestellt) auftretenden erheblichen Kräften stand hält. Der Halterahmen 9 weist eine Grundplatte 31, einen daran nach oben vorstehenden Pfeiler 32 und einen daran seitlich nach innen vorstehenden und über der Grundplatte 31 angeordneten Querträger 33 auf. Verstärkungsrippen 27 sind integral angeformt und dienen zur Erhöhung der Stabilität. Der das vordere Ende der Wippe 10 bildende Klingenhalter 26 ist hier durch Spritzgiessen aus Kunststoff gefertigt. Die Klinge 12 ist von vorne in den Klingenhalter 26 eingesetzt. Andere Ausgestaltungen sind möglich. Bei Bedarf kann die Klinge und der Klingehalter einstückig aus Blech oder einem anderen geeigneten Material gefertigt werden.

Am vorderen freien Ende weist die Wippe 10 eine nach schräg hinten gerichtete Klinge 12 auf. Die Wippe 10 ist am Querträger 33 in einem Lager 13 um die Drehachse 14 in einem gewissen Bereich drehfrei gelagert. Die Achse 14 ist in der gezeigten Ausführungsform in y-Richtung ausgerichtet, kann aber je nach angestrebter Kinematik bei Bedarf auch einen anderen Winkel/Aussrichtung aufweisen.

Am Querträger 33 ist eine in seitlicher Richtung (y-Richtung) verschiebbares Sperrelement 34 angeordnet, mittels dem die Wippe 10 in einer hinteren Position arretiert werden kann, so dass die Klinge 12 geöffnet bleibt und nicht mehr auf die Fasern einer Faserlunte (vgl. Figur 1) einwirkt. Das Sperrelement 34 weist seitlich eine Kerbe 35 auf, welche in geöffneter Stellung der Wippe 10 den Drahtbügel 25 hintergreifen und damit arretieren kann.

Bis auf den Halterahmen 9 sind die Bestandteile der Trennvorrichtung symmetrisch ausgebildet, so dass sie bei Bedarf auf beiden Seiten eines Streckwerks eingesetzt werden können. Andere Ausgestaltungen sind möglich.

Die Abdeckung 17 ist hier ebenfalls aus Kunststoff gefertigt und weist am rückseitigen Ende zwei nebeneinander angeordnete Faserführungskanäle 18 zur Aufnahme von Faserlunten (nicht näher dargestellt) im Betrieb auf. Im Innern ist ein Gewicht 19 (in der gezeigten Darstellung nicht direkt sichtbar) angeordnet welches die Abdeckung 17 nach unten zieht. Die Abdeckung 17 ist auf in der gezeigten Ausführungsform die Achse der Wippe 10 aufgeschnappt. Bei Bedarf kann sie um eine separate Drehachse gelagert sein die parallel oder in einem Winkel zur Drehachse 14 der Wippe 10 angeordnet ist.

Der Halterahmen 9 ist an einer nur ausschnittsweise dargestellten Changierschiene 20 befestigt. Ein in zwei einander gegenüberliegenden Nuten 28 eingeschobener und in Längsrichtung (y-Richtung) der Changierschiene 20 verschiebbarer Nutstein 29 dient als Widerlager gegenüber dem der Halterahmen 9 über eine seitlich angeordnete Schraubverbindung 30 festgeklemmt werden kann.

Am in Faserrichtung gesehen auslaufenden Ende ist am Halterahmen 9 ein Kondensator 16 angebracht, der zum Kanalisieren und kontrollierten Einbringen der Fasern der Faserlunte in ein Streckwerk dient. Für die allgemeine Beschreibung wird auf die **Figuren 1** bis **5** verwiesen in denen ein Streckerwerk und eine Faserlunte dargestellt sind. Der Kondensator 16 ist in der gezeigten Ausführungsform aus Kunststoff gefertigt und auf den Halterahmen 9 aufgeschnappt, so dass er bei Bedarf ausgewechselt werden kann. Andere Ausgestaltungen sind möglich.

**Figur 9** zeigt eine Überwachungsvorrichtung 1 und ein Streckwerk 3 von schräg vorne und oben. Die Trennvorrichtungen 8 entsprechen im Wesentlichen den in den Figuren 7 und 8 gezeigten Ausführungsformen, so dass deren Funktionsweise nicht mehr im Detail beschrieben wird.

Die vorderen Umlenkrollen 5 sind an um Schwenkachsen 23 nach oben schwenkbaren Armen 21 angeordnet. Die Arme 21 sind in der gezeigten Ausführungsform ebenfalls am Halterahmen 9 befestigt, was in einem vereinfachten Aufbau und einer einfacheren Justage resultiert. Die Halterahmen 9 weisen zu diesem Zweck eine Haltemittel 36 auf an dem die Arme nach oben schwenkbar befestigt sind. Die Arme 21 werden so gemeinsam mit den Trennvorrichtungen 8 während dem Spinnprozess durch die Changierschiene 20 kontrolliert seitlich hin und her bewegt werden. Die untere Position wird durch ein nach innen vorstehender Zapfen 37 definiert, welcher als mechanischer Anschlag dient indem er in Arbeitsposition mit dem nach oben vorstehenden Pfeiler 32 zusammenwirkt. Bei Bedarf können die schwenkbaren Arme 21 und/oder die Zapfen 37 verstellbar ausgestaltet sein, damit die Position der vorderen Umlenkrolle 5 unterschiedlichen Anforderungen gerecht angepasst werden kann. Bei Bedarf können sowohl die hinteren als auch die vorderen Umlenkrollen 5, 11 in seitlicher Richtung, resp. quer zur Faserlaufrichtung verstellbar angeordnet sein, damit der Garnverlauf optimal eingestellt werden kann.

### LISTE DER BEZUGSZEICHEN

| | | | |
|---|---|---|---|
| 1 | Überwachungsvorrichtung | 20 | Changierschiene |
| 2 | Überwachungsvorrichtung | 21 | Arm (vordere Umlenkrolle) |
| 3 | Streckwerk | 22 | Armhalterung |
| 4 | Coregarn | 23 | Schwenkachse |
| 5 | Vordere Umlenkrolle | 24 | Markierung |
| 6 | Fasern, Faserlunte | 25 | Drahtbügel |
| 7 | Ablieferwalzen | 26 | Klingenhalter |
| 8 | Trennvorrichtung | 27 | Verstärkungsrippe |
| 9 | Halterahmen | 28 | Nut |
| 10 | Wippe | 29 | Nutstein |
| 11 | Hintere Umlenkrolle | 30 | Schraubverbindung |
| 12 | Klinge | 31 | Grundplatte |
| 13 | Lager | 32 | Pfeiler |
| 14 | Achse | 33 | Querträger |
| 15 | Filament | 34 | Sperrelement |
| 16 | Kondensator | 35 | Kerbe |
| 17 | Abdeckung | 36 | Haltemittel |
| 18 | Faserführungskanal | 37 | Anschlag |
| 19 | Gewicht | | |

## Patentansprüche

1. Überwachungsvorrichtung (1) zur Überwachung einer Herstellung von Coregarn, bestehend aus einem Filament (15) und darum gewickelten Fasern (6), mit
a. einer im Einlauf eines Streckwerks (3) angeordneten Trennvorrichtung (8) mit einem hinteren Umlenkelement (11) zum Umlenken des Filaments (15) und einem mechanisch mit dem hinteren Umlenkelement (11) verbundenen Trennmechanismus (12), wobei die Trennvorrichtung (8) zur Unterbindung des Zuflusses von Fasern (6) in das Streckwerk (3) in Abhängigkeit des Spannungsniveaus des Filamentes (15) dient, indem
b. oberhalb eines definierten Spannungsniveaus das hintere Umlenkelement (11) gegen eine Kraft in eine Öffnungsstellung angehoben ist, in der Fasern (6) in einer Faserlunte zum Streckwerk (3) fliessen, und
c. bei Unterschreiten des definierten Spannungsniveaus das hintere Umlenkelement (11) durch die Kraft in eine Position bewegt wird, in der der Zufluss von Fasern (6) in das Streckwerk (3) durch den Trennmechanismus (8) dadurch unterbrochen ist, dass der Trennmechanismus (12) auf die Faserlunte wirkt;
d. wobei das Streckwerk (3) Ablieferzylinder (7) aufweist, geeignet zur Abgabe der durch das Streckwerk verstreckten und aufbereiteten Fasern (6) an eine jeweilige Spinnstelle, wobei das Filament (15) im Bereich der Ablieferzylinder (7) den Fasern (6) zuführbar ist.

2. Überwachungsvorrichtung (1) gemäss Patentanspruch 1, **dadurch gekennzeichnet, dass** das hintere Umlenkelement (11) schräg oberhalb des Streckwerks (3) angeordnet ist, und ein vorderes Umlenkelement (5) zum Umlenken des Filaments (15) vorgesehen ist, das oberhalb von Ablieferwalzen (7) des Streckwerkes (3) angeordnet ist.

3. Überwachungsvorrichtung (1) gemäss Patentanspruch 1 oder 2, **dadurch gekennzeichnet, dass** das hintere und/oder das vordere Umlenkelement (5, 11) eine Umlenkrolle oder eine Öse ist.

4. Überwachungsvorrichtung (1) gemäss Patentanspruch 2 oder 3, **dadurch gekennzeichnet, dass** das vordere Umlenkelement (5) und die Trennvorrichtung (8) an einer Changierschiene (20) der Spinnvorrichtung befestigt sind, so dass sie während einem Spinnprozess der Spinnvorrichtung seitlich auslenkend hin und her bewegt werden.

5. Überwachungsvorrichtung (1) gemäss einem der Patentansprüche 2 bis 4, **dadurch gekennzeichnet, dass** das vordere Umlenkelement (5) an einem nach oben klappbaren Arm (21) befestigt ist.

6. Überwachungsvorrichtung (1) gemäss einem der vorangehenden Patentansprüche, **dadurch gekennzeichnet, dass** das vordere und/oder das hintere Umlenkelement (5, 11) quer zur Faserlaufrichtung verstellbar angeordnet sind.

7. Überwachungsvorrichtung (1) gemäss einem der vorangehenden Patentansprüche, **dadurch gekennzeichnet, dass** der Trennmechanismus der Trennvorrichtung (8) ein selbsthemmendes Mittel (12) aufweist, das abhängig von der Präsenz und/oder der Spannung im Filament (15) den Faserzufluss zum Streckwerk (3) unterbindet.

8. Überwachungsvorrichtung (1) gemäss Patentanspruch 7, **dadurch gekennzeichnet, dass** der Trennmechanismus eine Klinge (12) aufweist, die mit dem hinteren Umlenkelement (11) mechanisch wirkverbunden ist und die zum Unterbrechen des Faserzufluss zum Streckwerk (3) dient.

9. Überwachungsvorrichtung (1) gemäss Patentanspruch 8, **dadurch gekennzeichnet, dass** das hintere Umlenkelement (11) und die Klinge (12) über eine um eine Achse (14) drehbar angeordnete Wippe (10) wirkverbunden sind.

10. Überwachungsvorrichtung (1) gemäss Patentanspruch 9, **dadurch gekennzeichnet, dass** die beweglichen Teile (10, 11, 12) der Trennvorrichtung (8) austariert sind.

11. Überwachungsvorrichtung (1) gemäss einem der Patentansprüche 7 bis 10, **dadurch gekennzeichnet, dass** die Trennvorrichtung (8) einen Einlaufkanal (18) aufweist, der in Faserlaufrichtung gesehen vor dem selbsthemmenden Mittel (12) angeordnet ist.

12. Überwachungsvorrichtung (1) gemäss einem der Patentansprüche 7 bis 11, **dadurch gekennzeichnet, dass** die Trennvorrichtung (8) einen Kondensator (16) aufweist, der zur Zuführung der Fasern (6) an das Streckwerk (3) dient.

13. Überwachungsvorrichtung (1) gemäss einem der Patentansprüche 8 bis 10 oder Patentansprüche 11 oder 12, wenn zumindest abhängig von Patentanspruch 8, **dadurch gekennzeichnet, dass** die Klinge (12) selbsthemmend angeordnet ist.

14. Überwachungsvorrichtung (1) gemäss einem der Patentansprüche 7 bis 13, **dadurch gekennzeichnet, dass** das selbsthemmende Mittel (12) eine Rolle oder ein Rollenpaar mit einer Rastklinke umfasst.

15. Überwachungsvorrichtung (1) gemäss Patentanspruch 7, **dadurch gekennzeichnet, dass** das selbsthemmende Mittel (12) einen gegen die Kraft einer Feder vorgespannten Mechanismus umfasst.

16. Verfahren zur Überwachung eines Herstellungsprozesses von Coregarn bestehend aus einem Filament (15) und darum gewickelten Fasern (6) mit folgenden Verfahrensschritten:
a. Bereitstellen einer Trennvorrichtung (8) die im Einlaufbereich eines Streckwerkes (3) einer Spinnmaschine angeordnet ist und über zumindest ein Umlenkelement (11) verfügt, welches mit einem Trennmechanismus (12) über eine mechanische Verbindung wirkverbunden ist, der zum Unterbrechen der Zufuhr einer Faserlunte zum Streckwerk (3), geeignet ist;
b. Umlenken eines Filaments (15) über das zumindest eine Umlenkelement (11) oberhalb eines definierten Spannungsniveaus des Filaments (15) derart, so dass das zumindest eine Umlenkelement (11) infolge des Spannungsniveaus des Filaments (15) ausgelenkt wird und dadurch der wirkverbundene Trennmechanismus (12) in eine Öffnungsstellung gebracht wird;
c. Verspinnen der durch das Streckwerk (3) verstreckten Fasern (6) und dem Filament (15) zu einem Goregarn, indem das Filament (15) im Bereich der Ablieferzylinder (7) des Streckwerks (3) den Fasern (6) zugeführt wird und die Fasern (6) und das Filament (15) anschliessend zu einem Garn verdreht werden;
d. Unterbinden des Zuflusses von Fasern (6) in das Streckwerk (3) sobald das definierte Spannungsniveau des Filaments (15) unterschritten wird und dadurch der Trennmechanismus (12) in eine Stellung gebracht wird in der er auf die Faserlunte wirkt und deren Zufuhr unterbricht, so dass das Verspinnen zum Erliegen kommt.

17. Verfahren gemäss Patentanspruch 16, **dadurch gekennzeichnet, dass** die Klinge (12) den Faserzufluss zum Streckwerk (3) unterbindet, sobald das Spannungsniveau des Filaments (15) ein definiertes Niveau unterschritten hat oder das Filament (15) nicht mehr vorhanden ist.

18. Verfahren gemäss einem der Patentansprüche 16 oder 17, **dadurch gekennzeichnet, dass** die Zufuhr des Filaments (15) optisch durch eine mitdrehende Markierung (24) einer Umlenkrolle (5) angezeigt wird.

## Claims

1. Monitoring device (1) for monitoring manufacture of core yarn composed of a filament (15) and fibers (6) wound around same, having
a. a separating device (8), situated in the inlet of a drafting system (3), having a rear deflection element (11) for deflecting the filament (15), and a separating mechanism (12) which is mechanically connected to the rear deflection element (11), the separating device (8) being used to prevent the flow of fibers (6) into the drafting system (3) as a function of the tension level of the filament (15), in that
b. above a defined tension level, the rear deflection element (11) is lifted against a force into an open position in which fibers (6) flow in a fiber sliver to the drafting system (3), and
c. when the tension level falls below the defined tension level, the rear deflection element (11) is moved by the force into a position in which the flow of fibers (6) into the drafting system (3) is interrupted by the separating mechanism (8) due to the action of the separating mechanism (12) on the fiber sliver;
d. wherein the drafting system (3) has a delivery roller (7) which is suitable for delivering the fibers (6), drafted and prepared by the drafting system, to a respective spinning station, the filament (15) being suppliable to the fibers (6) in the area of the delivery rollers (7).

2. Monitoring device (1) according to Claim 1, **characterized in that** the rear deflection element (11) is situated obliquely above the drafting system (3), and a front deflection element (5), situated above delivery rollers (7) of the drafting system (3), is provided for deflecting the filament (15).

3. Monitoring device (1) according to Claim 1 or 2, **characterized in that** the front deflection element and/or the rear deflection element (5, 11, respectively) is/are a deflection roller or an eyelet.

4. Monitoring device (1) according to Claim 2 or 3, **characterized in that** the front deflection element (5) and the separating device (8) are attached to a cross-winding bar (20) of the spinning device, so that during a spinning process of the spinning device the front deflection element and the separating device are moved back and forth with lateral deflection.

5. Monitoring device (1) according to one of Claims 2 through 4, **characterized in that** the front deflection element (5) is fastened to an upwardly foldable arm (21).

6. Monitoring device (1) according to one of the preceding claims, **characterized in that** the front deflection element and/or the rear deflection element (5, 11, respectively) is/are situated so as to be adjustable transverse to the fiber running direction.

7. Monitoring device (1) according to one of the preceding claims, **characterized in that** the separating mechanism of the separating device (8) has a self-locking means (12) which prevents the fiber flow to the drafting system (3) as a function of the presence of the filament (15) and/or the tension in the filament (15).

8. Monitoring device (1) according to Claim 7, **characterized in that** the separating mechanism has a blade (12) which is in mechanical operative connection with the rear deflection element (11) and which is used for interrupting the fiber flow to the drafting system (3).

9. Monitoring device (1) according to Claim 8, **characterized in that** the rear deflection element (11) and the blade (12) are operatively connected via a rocker (10) which is situated so as to be rotatable about an axis (14).

10. Monitoring device (1) according to Claim 9, **characterized in that** the moving parts (10, 11, 12) of the separating device (8) are counterbalanced.

11. Monitoring device (1) according to one of Claims 7 through 10, **characterized in that** the separating device (8) has an inlet channel (18) which is situated in front of the self-locking means (1 2), viewed in the fiber running direction.

12. Monitoring device (1) according to one of Claims 7 through 11, **characterized in that** the separating device (8) has a condenser (16) which is used for supplying the fibers (6) to the drafting system (3).

13. Monitoring device (1) according to one of Claims 8 through 10 or Claims 11 or 12, when dependent at least on Claim 8, **characterized in that** the blade (12) is situated in a self-locking manner.

14. Monitoring device (1) according to one of Claims 7 through 13, **characterized in that** the self-locking means (12) includes a roller or a pair of rollers having a detent catch.

15. Monitoring device (1) according to Claim 7, **characterized in that** the self-locking means (12) includes a mechanism which is pretensioned against the force of a spring.

16. Method for monitoring a manufacturing process of core yarn composed of a filament (15) and fibers (6) wound around same, having the following method steps:
a. Providing a separating device (8) which is situated in the inlet area of a drafting system (3) of a spinning machine, and which has at least one deflection element (11) which via a mechanical connection is operatively connected to a separating mechanism (12) that is suitable for interrupting the supply of a fiber sliver to the drafting system (3);
b. Deflecting a filament (15), via the at least one deflection element (11), above a defined tension level of the filament (15) in such a way that the at least one deflection element (11) is deflected due to the tension level of the filament (15), and the operatively connected separating mechanism (12) is thus brought into an open position;
c. Spinning the fibers (6), drafted by the drafting system (3), and the filament (15) to form a core yarn, in that the filament (1 5) is supplied to the fibers (6) in the area of the delivery rollers (7) of the drafting system (3), and the fibers (6) and the filament (15) are subsequently twisted into a yarn;
d. Preventing the flow of fibers (6) into the drafting system (3) as soon as the tension level of the filament (15) falls below the defined tension level, and thus bringing the separating mechanism (12) into a position in which it acts on the fiber sliver and interrupts the supply thereof, so that the spinning comes to a standstill.

17. Method according to Claim 16, **characterized in that** the blade (12) prevents the fiber flow to the drafting system (3) as soon as the tension level of the filament (15) has fallen below a defined level, or the filament (1 5) is no longer present.

18. Method according to one of Claims 16 or 17, **characterized in that** the supply of the filament (15) is visually indicated by a co-rotating marking (24) on a deflection roller (5).

## Revendications

1. Dispositif de contrôle (1) pour le contrôle de la fabrication d'un fil à âme composé d'un filament (15) et de fibres (6) enroulées autour de ce filament, comprenant
a. un dispositif de coupure (8) disposé dans l'entrée d'un banc d'étirage (3) et comportant un élément de renvoi arrière (11) servant à renvoyer le filament (15) et un mécanisme de coupure (12) relié mécaniquement à l'élément de renvoi arrière (11), le dispositif de coupure (8) servant à arrêter l'arrivée de fibres (6) dans le banc d'étirage (3) en fonction du niveau de tension du filament (15), en ce sens que,
b. au-dessus d'un niveau de tension défini, l'élément de renvoi arrière (11) est relevé, à l'encontre d'une force, dans une position d'ouverture dans laquelle des fibres (6) arrivent au banc d'étirage (3) en une mèche, et
c. au-dessous du niveau de tension défini, l'élément de renvoi arrière (11) est placé par la force dans une position dans laquelle l'arrivée de fibres (6) dans le banc d'étirage (3) est interrompue par le mécanisme de coupure (8), par le fait que le mécanisme de coupure (12) agit sur la mèche de fibres ;
d. le banc d'étirage (3) présentant des cylindres de sortie appropriés pour débiter les fibres (6) étirées par le banc d'étirage et traitées à une zone de filage correspondante, le filament (15) pouvant être amené aux fibres (6) dans la région des cylindres de sortie (7).

2. Dispositif de contrôle (1) selon la revendication 1 , **caractérisé par le fait que** l'élément de renvoi arrière (11) est disposé obliquement au-dessus du banc d'étirage (3), et qu'un élément de renvoi avant (5) servant à renvoyer le filament (15) est disposé au-dessus de tambours de sortie (7) du banc d'étirage (3).

3. Dispositif de contrôle (1) selon l'une des revendications 1 ou 2, **caractérisé par le fait que** l'élément de renvoi arrière et/ou l'élément de renvoi avant (5,11) est ou sont un rouleau de renvoi ou un oeillet.

4. Dispositif de contrôle (1) selon l'une des revendications 2 ou 3, **caractérisé par le fait que** l'élément de renvoi avant (5) et le dispositif de coupure (8) sont fixés à une barre de va-et-vient (20) du dispositif de filage, de sorte que, pendant un processus de filage du dispositif de filage, ils se déplacent en excursion latérale alternative.

5. Dispositif de contrôle (1) selon l'une des revendications 2 à 4, **caractérisé par le fait que** l'élément de renvoi avant (5) est fixé à un bras (21) qui peut être basculé vers le haut.

6. Dispositif de contrôle (1) selon l'une des revendications précédentes, **caractérisé par le fait que** l'élément de renvoi avant et/ou l'élément de renvoi arrière (5,11) est ou sont monté(s) de façon réglable transversalement à la direction de défilement des fibres.

7. Dispositif de contrôle (1) selon l'une des revendications précédentes, **caractérisé par le fait que** le mécanisme de coupure du dispositif de coupure (8) présente un moyen autobloquant (12) qui interrompt l'arrivée de fibres au banc d'étirage (3) en fonction de la présence du filament (15) et/ou de la tension présente dans le filament (15).

8. Dispositif de contrôle (1) selon la revendication 7, **caractérisé par le fait que** le mécanisme de coupure présente une lame (12) qui est en liaison fonctionnelle mécanique avec l'élément de renvoi arrière (1) et qui sert à interrompre l'arrivée de fibres au banc d'étirage (3).

9. Dispositif de contrôle (1) selon la revendication 8, **caractérisé par le fait que** l'élément de renvoi arrière (11) et la lame (12) sont reliés fonctionnellement par une bascule (10) montée de façon à pouvoir tourner autour d'un axe (14).

10. Dispositif de contrôle (1) selon la revendication 9, **caractérisé par le fait que** les éléments mobiles (10, 11, 12) du dispositif de coupure (8) sont équilibrés.

11. Dispositif de contrôle (1) selon l'une des revendications 7 à 10, **caractérisé par le fait que** le dispositif de coupure (8) présente un canal d'entrée (18) qui est disposé en amont du moyen autobloquant (12), vu dans le sens de défilement des fibres.

12. Dispositif de contrôle (1) selon l'une des revendications 7 à 11, **caractérisé par le fait que** le dispositif de coupure (8) présente un condenseur (16) qui sert pour l'amenée des fibres (6) au banc d'étirage (3).

13. Dispositif de contrôle (1) selon l'une des revendications 8 à 10 ou des revendications 11 ou 12, si au moins elles sont dépendantes de la revendication 8, **caractérisé par le fait que** la lame (12) est montée de façon autobloquante.

14. Dispositif de contrôle (1) selon l'une des revendications 7 à 13, **caractérisé par le fait que** le moyen autobloquant (12) comprend un rouleau ou une paire de rouleaux muni d'un cliquet d'arrêt.

15. Dispositif de contrôle selon la revendication 7, **caractérisé par le fait que** le moyen autobloquant (12) comprend un mécanisme précontraint à l'encontre de la force d'un ressort.

16. Procédé pour le contrôle d'un procédé de fabrication d'un fil à âme composé d'un filament (15) et de fibres (6) enroulées autour de ce filament, qui comprend les étapes de procédé suivantes :
a. Mise à disposition d'un dispositif de coupure (8) qui est disposé dans la région d'entrée d'un banc d'étirage (3) d'une machine à filer, et qui comporte au moins un élément de renvoi (11) qui est relié fonctionnellement par une liaison mécanique à un mécanisme de coupure (12) qui est approprié pour interrompre l'arrivée d'une mèche de fibres au banc d'étirage (3) ;
b. Renvoi d'un filament (15) par l'au moins un élément de renvoi (11) au-dessus d'un niveau de tension défini du filament (15) de telle sorte que, du fait du niveau de tension du filament (1 5), l'au moins un élément de renvoi (11) est dévié et que, de ce fait, le mécanisme de coupure (12) relié fonctionnellement est placé dans une position d'ouverture ;
c. Filage des fibres (6) étirées par le banc d'étirage (3) et du filament (15) pour former un fil à âme, en ce sens que le filament (15) est amené aux fibres (6) dans la région des cylindres de sortie (7) du banc d'étirage (3) et que les fibres (6) et le filament (15) sont ensuite tordus en un fil.
d. Interruption de l'arrivée de fibres (6) dans le banc d'étirage (3) dès le passage au-dessous du niveau de tension défini du filament (15) et dès que, de ce fait, le mécanisme de coupure (12) est placé dans une position dans laquelle il agit sur la mèche de fibres et interrompt son arrivée, de sorte que le filage est interrompu.

17. Procédé selon la revendication 16, **caractérisé par le fait que** la lame (12) interrompt l'arrivée de fibres au banc d'étirage (3) dès que le niveau de tension du filament (15) est passé au-dessous d'un niveau défini ou que le filament (15) n'est plus présent.

18. Procédé selon l'une des revendications 16 ou 17, **caractérisé par le fait que** l'arrivée du filament (15) est signalée par voie optique par un marquage (24) d'un rouleau de renvoi (5) qui tourne avec ce dernier.
